# EUROPÄISCHE PATENTSCHRIFT

(11) **EP 0 577 800 B1**
(45) Veröffentlichungstag und Bekanntmachung des Hinweises auf die Patenterteilung: **06.12.1995**
(21) Anmeldenummer: 93902183.8
(22) Anmeldetag: 13.01.1993
(51) Int. Cl.: A63G 11/00

(54) **DREH-WIPPSCHAUKEL**
ROTARY SEE-SAW
JEU DE BASCULE PIVOTANT

(30) Priorität: 25.01.1992 DE 9200865 U
(43) Veröffentlichungstag der Anmeldung: 12.01.1994
(73) Patentinhaber: PETERS, Norbert, D-5521 Alsdorf (DE); ROTTER, Walter, D-5521 Meckel (DE)
(72) Erfinder: PETERS, Kurt, D-5501 Gilzem (DE)
(74) Vertreter: Grünecker, Kinkeldey, Stockmair & Schwanhäusser Anwaltssozietät
(86) Internationale Anmeldenummer: EP9300058
(87) Internationale Veröffentlichungsnummer: WO9314845

(56) Entgegenhaltungen:
- DE-A- 1 932 099
- DE-A- 3 533 223
- DE-A- 3 644 236
- US-A- 1 392 147
- US-A- 1 426 082
- US-A- 1 939 927
- US-A- 2 415 639
- US-A- 2 527 763
- US-A- 3 614 096

## Beschreibung

Die Erfindung bezieht sich auf eine Dreh-Wippschaukel mit einem Wippbalken, einem ortsfesten Basisteil und einem darauf um eine vertikale Drehachse drehbaren Trägerteil, an welchem der um eine horizontale Wippachse schwenkbare Wippbalken angeordnet ist, wobei die Wippbewegung abbremsende, elastische Elemente vorgesehen sind, die als die bei der Wippbewegung frei werdenden Federspeicher ausgebildet sind, die sich einerseits an dem drehbaren Trägerteil und andererseits an dem mitdrehenden Wippbalken derart abstützen, daß die Federspeicher erst nach einer begrenzt freien Schwenkung des Wippbalkens um bereits wenige Winkelgrade ansprechen.

Eine solche Dreh-Wippschaukel ist aus der US-A-2527763 bekannt. Zwischen Trägerteil und Wippbalken sind beidseitig Federspeicher gelenkig angeordnet, die jeweils eine Führungsstange mit Kolben und eine den Kolben aufnehmende Führungshülse aufweisen. In der Führungshülse sind zwei Schraubenfedern angeordnet, die jeweils einer Seite des Kolbens zugeordnet sind. Bei waagerechter Stellung des Wippbalkens weisen beide Federn keine Vorspannung auf, so daß die Schaukelbewegung sehr leicht, auch von Kleinkindern, eingeleitet werden kann.

Weiterhin ist aus der US-A-1392147 eine Dreh-Wippschaukel bekannt, bei der an der drehbaren Drehstütze jeweils eine einem Wippbalkenende zugeordnete Blattfeder angeordnet ist, deren freies Ende bei waagerechter Stellung des Wippbalkens mit Abstand zum Wippbalken angeordnet ist, um das Einleiten der Wippbewegung zu erleichtern.

Es ist die Aufgabe der vorliegenden Erfindung, eine anwendungsfreundliche und zugleich sichere Dreh-Wippschaukel bereitzustellen.

Diese Aufgabe wird erfindungsgemäß dadurch gelöst, daß an dem Trägerteil mit Abstand zur Wippachse und mit Abstand über einer Aufstellfläche dämpfende Endanschläge so angeordnet sind, daß das Abwärtsschwenken eines Wippbalkenendes über der Aufstellfläche vollständig abgebremst ist, und daß der Wippbalken zweifach so gekröpft ist, daß die Wippbalkenendabschnitte mit den Haltegriffen und/oder Sitzen in der unteren Endstellung der Wippbewegung annähernd waagerecht ausgerichtet sind. Durch solche zusätzlichen Endanschläge kann insbesondere die Gefahr von Quetschungen unterhalb des Wippbalkens vermieden werden. Weiterhin bietet die Endlagendämpfung auch die Möglichkeit, selbst bei unvorschriftsmäßigem Gebrauch, z.B. bei Überladung der Dreh-Wippschaukel, einen sicheren Anschlagschutz. Weiterhin ist durch die Kröpfung des Wippbalkens für alle auf einer Seite sitzenden Kinder gewährleistet, daß sie unabhängig von ihrem Sitzplatz am heruntergeschwenkten Wippbalken die gleiche Bodenfreiheit aufweisen.

Bevorzugt sprechen die Federspeicher nach einer freien Schwenkung von etwa o,5-3°, vorzugsweise 1°, an. Diese geringe Schwenkbewegung ist ausreichend, um das Einleiten der Wippbewegung für Kleinkinder hinreichend zu unterstützen.

Vorteilhaft ist es, wenn die Federspeicher in seitlichem Abstand zur Wippachse dem Wippbalken zugeordnet sind. Hierdurch können die Federspeicher so am Wippbalken angeordnet werden, daß eine günstige Hebelwirkung der Dämpfungskraft bereitgestellt wird. Gleichzeitig können durch eine solche Anordnung die Federspeicher kleinere Abmessungen aufweisen.

Bevorzugt werden als Endanschläge Luftfederbälge eingesetzt, die auf an dem Trägerteil befestigten Auslagerarmen angeordnet sind. Luftfederbälge weisen eine sehr gute Dämpfungseigenschaft auf, die zusätzlich durch entsprechende gewählte Auslegerarme verstärkt werden kann.

Darüber hinaus ist es vorteilhaft, wenn das Trägerteil als ein quer zur Wippachse U-förmiger Wipplagerbock ausgebildet ist. Durch die nach oben geöffneten U-Schenkel, sind dann die aus dem Wippbalken hervorstehenden Enden der bolzenartigen Wippachse abgestützt. Diese gabelartige Ausgestaltung des Trägerteils hat sich in der Praxis als besonders gute Stützkonstruktion für die Wippachse herausgestellt.

In einer günstigen Ausführungsform sind die Federspeicher als ein parallel zur Längsachse des Wippbalkens verlaufendes Blattfederpaar ausgebildet, dessen freie Enden jeweils einem Wippbalkenende zugeordnet sind. Weiterhin kann die längste, oberste, wippbalkenseitig konkav gekrümmte Blattfeder des Blattfederpakets an ihren Enden jeweils eine mit einem Wippbalken in Kontakt bringbare Laufrolle aufweist. Durch die unterschiedlichen Längen und Krümmungen der Blattfedern wird der Wippbalken im Laufe des Einwippens unterschiedlich stark gedämpft. Dadurch ist die Wippbewegung im Bereich des Umkehrpunktes sehr stark abgebremst, wodurch starke Beschleunigungen durch die Bewegungsumkehr vermieden werden. Das Ende der obersten Blattfeder stützt sich mit Hilfe der Laufrolle an dem Wippbalken ab. Durch die Laufrolle kann die Relativbewegung des Blattfederendes bezüglich des Wippbalkens ausgeglichen werden. Diese Anordnung weist einen besonders geringen Verschleiß auf. Vorteilhaft ist es hier weiterhin, wenn das Blattfederpaket im wesentlichen mittig zwischen den U-Schenkeln auf der Innenseite des U-Steges befestigt ist und beidseitig aus dem U-förmigen Wipplagerbock hervorsteht. Eine genaue symmetrische Anordnung des Blattfederpaketes ist somit auf einfache Weise gewährleistet.

Eine weitere vorteilhafte Ausführungsform weist Federspeicher auf, die als im wesentlichen parallel zum Wippbalken angeordnete Schraubendruckfedern ausgebildet sind. Die Schraubendruckfedern sind jeweils mit Spiel zwischen einer am Trägerteil angeordneten Stützplatte und einem gemeinsamen, rechtwinklig zur Wippachse am Wippbalken befestigten Dämpfungsarm angeordnet. Das Dämpfungsverhalten dieser Ausführungsform kann durch eine entsprechende Auswahl von Schraubendruckfedern bestimmt werden. Insbesondere ist diese Ausgestaltung für extrem rauhen Spielbetrieb geeignet. Vorteilhaft sind weiterhin zwischen den U-Schenkeln zwei Führungsprofile zur Aufnahme der Schraubendruckfedern angeordnet, die einen Spalt zum beweglichen Eingreifen des Dämpfungsarmes aufweisen. Die Führungsprofile sind an ihren Außenenden mit den Stützplatten verschlossen. Durch die Führungsprofile kann ein seitliches Ausknicken der Schraubendruckfedern verhindert werden.

Bei einer weiteren Ausgestaltung sind die Federspeicher als Gas- oder Öldruck-Federdämpfer ausgebildet, die jeweils einerseits mit dem Trägerteil und andererseits mit einem mit dem Wippbalken in Kontakt bringbaren, am Trägerteil angelenkten Schwenkteil verbunden sind. Der Wippbalken setzt bei dieser Ausgestaltung nach anfänglich freier Wippbewegung auf dem Schwenkteil auf und drückt bei weiterem Einrücken den jeweiligen Gas- oder Öldruck-Federdämpfer zusammen. Auch bei dieser Ausgestaltung kann das Dämpfungsverhalten durch die Auswahl unterschiedlicher Gas- oder Öldruck-Federdämpfer genau vorbestimmt werden. Hierbei ist es weiterhin vorteilhaft, wenn die Gas- oder Öldruck-Federdämpfer mit dem unteren Ende jeweils an den mit dem Trägerteil verbundenen Auslegerarmen ausgelenkt sind. Hierdurch wird das Abstützen der Endanschläge und das Abstützen der Gas- oder Öldruck-Federdämpfer von einem einzigen Bauteil übernommen.

In einer weiteren vorteilhaften Ausführungsform sind die Federspeicher als zwischen dem Trägerteil und dem Wippbalken angeordnete Schraubenzugfedern ausgebildet, wobei das wippbalkenseitige Federende mit einem an einem Lagerbock am Wippbalken angelenkten Pendelstück befestigt ist. Die Pendelstücke ermöglichen es, daß die Schraubenzugfedern bei waagerechtem Wippbalken nicht vorgespannt sind. Weiterhin kann auf der eingewippten Seite die Schraubenzugfeder durch das Pendelstück in eine belastungsfreie Position überführt werden. Durch entsprechende Wahl der Schraubenzugfederlängen und Pendelstücklängen kann die begrenzt freie Schwenkung des Wippbalkens eingestellt werden. Vorteilhafterweise ist weiterhin jeweils das eine Ende der Schraubenzugfeder an einer Stange befestigt, die in der Nähe des U-Stegs mit beiden U-Schenkeln verbunden ist. Diese Befestigungsart zwischen den beiden U-Schenkeln ist besonders einfach herzustellen.

Besonders günstig ist es, wenn an der Dreh-Wippschaukel eine Wipp-Sperreinrichtung vorgesehen ist, die aus einem flachen Metallblech mit Rechteckform besteht, das mit seiner längeren Kante um eine Achse schwenkbar an der Innenseite eines U-Schenkels oder des U-Stegs gelagert ist, und das Metallblech in eine flache, die Wippbewegung freigebende und bei waagerechter Ruhestellung des Wippbalkens in eine Hochkant, parallel zu den U-Schenkeln verlaufende Sperrstellung schwenkbar ist. Durch die Wipp-Sperreinrichtung wird es möglich, die erfindungsgemäße Dreh-Wippschaukel einem reinen Karusselbetrieb zugänglich zu machen. Die Ausführung der Wipp-Sperreinrichtung als schwenkbares Metallblech ist eine besonders robuste und durch die Anordnung innerhalb des Wipplagerbockes kompakte Ausführung.

Eine besondere Ausführungsform der Wipp-Sperreinrichtung ist so bemessen, daß in der Sperrstellung die oben liegende lange Schmalseite des Metallblechs an der Unterseite des Wippbalkens angelegt ist.

Günstig ist auch eine Wipp-Sperreinrichtung, bei der das Metallblech im Bereich der hochschwenkbaren langen Schmalseite eine in der Sperrstellung das untere Ende des Dämpfungsarmes aufnehmende Aussparung aufweist.

Bei einer weiteren Variante weist die Wipp-Sperreinrichtung einen um eine auf dem Wippbalken vertikal angeordnete Achse schwenkbaren Sperrhebel auf, der bei der die Wippbewegung freigebenden Stellung mit seiner Längsache in Wippbalkenachse und bei der Sperrstellung mit seiner Längsachse quer zur Wippbalkenachse ausgerichtet ist, wobei in der Sperrstellung der Sperrhebel auf den Oberkanten der U-Schenkel mit seitlichem Abstand zur Wippachse aufgesetzt ist. Bei dieser Variante wird die Form des Wipplagerbockes zur Erreichung einer Sperrwirkung herangezogen. Zudem ist diese Anordnung besonders leicht zugänglich. Weiterhin kann der Sperrhebel federgestützte Rasten aufweisen, die an einem entsprechenden Gegenstück am Wippbalken in der Sperrstellung oder in der die Wippbewegung freigebenden Stellung einrastbar sind. Durch diese Maßnahme sind die einzelnen Funktionsstellungen der Wipp-Sperreinrichtung genau festgelegt und ohne weiteres einzustellen.

Bevorzugterweise kann die Wipp-Sperreinrichtung einen Betätigungshebel aufweisen, der das Erreichen der einzelnen Funktionsstellungen erleichtert.

Bevorzugt wird es, wenn die Wippachse durch den Wippbalkenschwerpunkt verläuft. Hierdurch führt der Wippbalken eine reine Schwenkbewegung um die Wippachse aus, ohne daß in der Wippebene zusätzliche translatorische Beschleunigungen an den Wippbalkenenden auftreten. Hierdurch wird die Unfallgefahr um ein Wesentliches vermindert.

Vorteilhaft ist es, wenn in den Wippbalken koaxial zu seiner Wippachse ein Tragrohr eingesetzt ist, in dem eine Gleitlagerbuchse aufgenommen und auf der bolzenartigen Wippachse drehbar gelagert ist. Diese Ausgestaltung ist besonders langlebig, robust und wartungsarm.

In einer einfachen Variante weist das Basisteil im Abstand voneinander in eine Aufstellfläche eingelassene lotrecht verlaufende, rohrförmige Hohlprofile auf, deren obere Enden mittels eines waagerecht angeordneten Jochs verbunden sind. Weiterhin können die rohrförmigen Hohlprofile aus zweiteilig, teleskopartig ineinanderschiebbaren Einzelprofilen bestehen, wobei jeweils das größere Einzelprofil in die Aufstellfläche eingelassen ist und am oberen Ende ein Querloch aufweist. Das jeweils kleinere Einzelprofil ist in Lotrichtung verschiebbar im größeren Einzelprofil aufgenommen und am oberen Ende mit dem Joch verbunden. Das kleinere Einzelprofil weist über seiner Länge in Abständen Querlöcher auf, die in bestimmten Höhenlagen in Korrespondenz mit dem Querloch des größeren Einzelprofiles einstellbar sind. Zur Fixierung der jeweils eingestellten Höhe des kleinen Einzelprofils ist ein durch die korrespondierenden Querlöcher beider Einzelprofile steckbarer Arretierstift vorgesehen. Mit Hilfe dieser Ausgestaltung kann eine den jeweiligen Einsatzbedingungen angepaßte Höhenverstellung der Dreh-Wippschaukel vorgenommen werden.

Bevorzugt wird die Drehachse des Trägerteils im wesentlichen senkrecht zur Wippachse, mittig am U-Steg und an der Außenseite des U-Steges hervorstehend angeordnet. Weiterhin ist die Drehachse an einer Lagerstelle am Joch des Basisteils axial und radial gelagert. Durch das Befestigen der Drehachse am Trägerteil braucht nur das Basisteil mit einer oder mehreren Lagerstellen versehen zu werden.

Günstigerweise ist der Wipplagerbock einschließlich dem mittleren Teil des Wippbalkens und mindestens einem Teil der Federspeicher von einer im Querschnitt annähernd U-förmigen Abdeckhaube mit nach unten weisenden U-Schenkeln abgedeckt. Hierdurch werden einerseits die Bewegungsglieder der Wipp-Schaukel vor Witterungseinflüssen geschützt und andererseits wird verhindert, daß sich Kinder durch unachtsames Spiel Verletzungen zuziehen.

In einer weiteren vorteilhaften Ausführungsform sind auf der Oberseite des Wippbalkens Haltegriffe und/oder Sitze angeordnet. Sitze und Haltegriffe fördern in hohem Maße die Unfallvermeidung.

Vorteilhaft ist es weiterhin, wenn eine Bremseinrichtung zum Bremsen der Drehbewegung um die vertikale Drehachse vorgesehen ist, die eine auf dem Joch aufgebrachte ringförmige Bremsschreibe und an den sich mit dem Wippbalken mitdrehenden U-Schenkeln angelenkte Bremshebel umfaßt. Weiterhin können die Bremshebel über Baudenzüge betätigbar sein, die sich an Widerlagern abstützen und jeweils einen an den Haltegriffen der Sitze angeordneten Bremsgriff aufweisen.

Im folgenden werden Ausführungsbeispiele der erfindungsgemäßen Dreh-Wippschaukel anhand einer Zeichnung näher erläutert. Es zeigen:
- Fig. 1: eine Seitenansicht der erfindungsgemäßen Dreh-Wippschaukel in waagerechter Gleichgewichtsstellung,
- Fig. 2: eine erste Ausführungsform der Dreh-Wippschaukel gemäß Fig. 1 in entlang der Linie I-I geschnittenen, vergrößerten Darstellung,
- Fig. 3: eine Schnittansicht der Ausführungsform aus Fig. 2 in entlang der Linie III-III geschnittenen Darstellung,
- Fig. 4: eine zweite Ausführungsform der erfindungsgemäßen Dreh-Wippschaukel aus Fig. 1 in einer entlang der Linie I-I geschnittenen, vergrößerten Darstellung,
- Fig. 5: die zweite Variante aus Fig. 4 in eine entlang der Linie V-V geschnittenen Ansicht,
- Fig. 6: eine dritte Variante der erfindungsgemäßen Dreh-Wippschaukel aus Fig. 1 in einer entlang der Linie I-I geschnittenen, vergrößerten Darstellung,
- Fig. 7: die dritte Vaiante aus Fig. 6 in eine entlang der Linie VII-VII geschnittenen Ansicht,
- Fig. 8: den Ausschnitt VIII-VIII aus Fig. 7 in einer vergrößerten Darstellung,
- Fig. 9: eine vierte Variante der erfindungsgemäßen Dreh-Wippschaukel aus Fig. 1 in eine entlang der Linie I-I geschnittenen, vergrößerten Darstellung, und
- Fig. 10: die vierte Variante aus Fig. 9 in einer entlang der Linie X-X geschnittenen Ansicht.

In Fig. 1 ist eine erfindungsgemäße Dreh-Wippschaukel dargestellt, die ein auf der Aufstellfläche angeordnetes Basisteil 1 und einen Wippbalken 2 mit auf den jeweiligen Endabschnitten angeordneten Sitzen 3, die jeweils mit Haltegriffen 4 und Steigbügeln 5 versehen sind, umfaßt. Die Steigbügel 5 sind mit flexiblen Gurten 6 an der Unterseite des Wippbalkens 2 befestigt. Im mittleren Bereich weist die Dreh-Wippschaukel eine Abdeckhaube 7 auf, die die wesentlichen Bewegungsteile abdeckt. Der Wippbalken 2 ist jeweils im Bereich seiner Endabschnitt mit einer Kröpfung 8 versehen. Die Kröpfung 8 bewirkt, daß bei abgeschwenktem Wippbalkenendabschnitt für den Benutzer eines jeweiligen vorderen oder hinteren Sitzes 3 etwa die gleiche Bodenfreiheit gegeben ist.

Eine erste Ausführungsform gemäß Fig. 2 und Fig. 3 zeigt, daß das Basisteil 1 zwei im Abstand zueinander angeordnete, in die Aufstellfläche A eingelassene Basishohlprofile 9 und in die Basishohlprofile 9 eingesetzte Stützhohlprofile 10, die an ihren Enden mit einem Joch 11 verbunden sind, umfaßt. Die Stützhohlprofile 10 sind in den Basishohlprofilen 9 höheneinstellbar gehaltert. Hierfür weisen die Stützprofile 10 in verschiedener Höhe fluchtend angebrachte Querbohrungen 12 auf, die mit Querbohrungen 13 des Basishohlprofiles 9 und einem entsprechenden Arretierstift 14 in ihrer Höhe gehaltert werden. Der Arretierstift 14 kann zusätzlich durch eine nicht dargestellte Sicherung gegen unbefugtes Entfernen gesichert werden. Die Stützhohlprofile 10 und das Joch 11 sind durch eine übliche Verbindung, z.B. Schweißen, miteinander verbunden. Das Joch 11 weist einen biegesteifen Querschnitt auf, damit es auch rauhesten Betriebsbedingungen standhalten kann. In etwa der Mitte des Jochs 11 befindet sich eine Lagerstelle 15, in der das um eine Drehachse 16 drehbare Trägerteil 17 gelagert ist. Die Lagerstelle 15 besteht bevorzugt aus zwei robusten Kegelrollenlagern, die axiale und radiale Kräfte zugleich aufnehmen können. Das Trägerteil 17 sitzt mit einer Distanzbuchse 18 auf dem inneren Ring des oberen Kegelrollenlagers auf.

Die Drehachse 16 weist an ihrem freien Ende einen Gewindeansatz 19 auf, auf dem als Abhebesicherung für das Trägerteil 17 Kontermuttern 20 aufgeschraubt sind. Auch die Kontermuttern 20 können durch eine nicht dargestellte Sicherung gegen unbefugtes Lösen gesichert werden. Das Trägerteil 17 umfaßt einen U-förmigen Wipplagerbock 21, dessen U-Steg 22 in Achsrichtung des Wippbalkens 2 verlängert ausgebildet ist. Die Drehachse 16 ist in der Mitte des U-Steges 22 nach unten abstehend angeordnet. An den oberen Enden der U-Schenkel 23 befinden sich Aufnahmebohrungen 24, in die eine Wippachse 25 aufgenommen ist. Auf der Wippachse 25 befindet sich ein Tragrohr 26, in dem eine Gleitlagerbuchse angeordnet ist. Das Tragrohr 26 ist in entsprechende Bohrungen 27 im Wippbalken 2 eingesetzt und mit diesem verbunden. Der Wippbalken 2 besteht bevorzugt aus einem Kastenhohlprofil aus Metall oder Kunststoff. Die Wippachse 25 kann als einen Anschlagkopf 28 aufweisenden Schraubenbolzen ausgebildet sein, der an seinem anderen Ende mit einer Mutter 29 gesichert ist. Die Mutter 29 kann auch gegen unbefugtes Lösen gesichert sein.

Auf dem U-Steg 22 ist ein parallel zur Längsachse des Wippbalkens 2 ausgerichtetes Blattfederpaket 30 angeordnet. Das Blattfederpaket 30 besteht aus mehreren einzelnen Blattfedern unterschiedlicher Länge, wobei die kürzeste Blattfeder dem U-Steg 22 zugewandt ist. Die Blattfedern weisen zudem in ihren Endbereichen eine wippbalkenseitig konkav gekrümmte Form auf. Das Blattfederpaket 30 ist mit Niederhalterelementen 31 auf dem U-Steg festgeklemmt. An den freien Enden der längsten Blattfeder befinden sich Laufrollen 32, die wie der Fall andeutet, mit dem Wippbalken 2 in Kontakt bringbar sind. An dem U-Steg 22 sind jeweils auf beiden Seiten in Achsrichtung des Wippbalkens 2 sich erstreckende Auslegerarme 33 angeordnet, auf deren freien Enden jeweils ein gedämpfter Endanschlag in Form eines Luftfederbalges 34 aufsitzt.

Weiterhin weist die erfindungsgemäße Dreh-Wippschaukel entsprechend der Ausführungsform nach Fig. 2 und 3 eine Wipp-Sperreinrichtung auf, die ein um eine horizontale Achse 36 schwenkbares Metallblech 35 in Rechteckform umfaßt. An der Innenseite eines U-Schenkels 23 sind Halterungen 37 zur Aufnahme der horizontalen Achse 36 angeordnet. Wie die gestrichelten Linien in Fig. 2 andeuten, kann das Metallblech 35 von einer flachen die Wippstellung freigebenden Stellung in eine Hochkant, parallel zu den U-Schenkeln 22 verlaufende Sperrstellung geschwenkt werden. In der Sperrstellung liegt die obenliegende lange Schmalseite des Metallbleches 35 an der Unterseite des Wippbalkens 2 an. Das Betätigen der Wipp-Sperreinrichtung erfolgt über einen Betätigungshebel 38, für den in einer im wesentlichen alle Teile des Trägerteiles 17 umgreifenden Abdeckhaube 39 eine Aussparung vorgesehen ist.

Im folgenden wird die Wirkungs- und Funktionsweise des Ausführungsbeispieles gemäß Fig. 1 bis 3 näher erläutert.

Der Wippvorgang kann bei der erfindungsgemäßen Dreh-Wippschaukel durch sehr einfache Weise eingeleitet werden, da die Laufrollen 32 und der Wippbalken 2 einen Abstand zueinander aufweisen, der ein begrenztes freies Schwenken des Wippbalkens 2 um einen Winkelgradbereich von 0,5-3°, vorzugsweise 1°, zuläßt. Dieser hierdurch erreichbare Schwung reicht selbst Kleinkindern aus, um die Wippbewegung einzuleiten. Die Hilfe von Erwachsenen ist also nicht mehr erfoderlich. Sofort nach dem Einwippen kommt das Dämpfungssystem zum Einsatz. Der jeweilige abgeschwenkte Wippbalken-Endbereich kommt mit der Laufrolle 32 in Berührung, wodurch das Blattfederpaket 30 einzufedern beginnt. Die Dämpfung durch das Blattfederpaket 30 erfolgt in mehreren Stufen, da zuerst nur die oberste, längste Blattfeder an der Dämpfung beteiligt ist und nachfolgend die stufenweise kürzeren Blattfedern zur Dämpfung beitragen. Gleichzeitig dient das Blattfederpaket 30 als Federspeicher, welcher die gespeicherte Energie wieder in die entgegengesetzte Richtung abgibt. Hierdurch wird die Wippbewegung zusätzlich unterstützt, was der Wippvorgang besonders für Kleinkinder wesentlich vereinfacht. Damit auch bei rauhem Spielbetrieb stets ein Sicherheitsabstand der Wippbalkenenden zur Aufstellfläche A gewährleistet ist, wird der Wippbalken jeweils durch das Anschlagen an einen Luftfederbalg 34 sanft gestoppt. Zusätzlich kann zu dieser Wippbewegung noch eine Drehbewegung um die Drehachse 16 ausgeführt werden, was zu einem wesentlichen Teil den Spielgenuß der Kinder erhöht. Der Vorteil bei dieser Dreh-Wippbewegung ist, daß der Wippbalken 2 annähernd über den gesamten Wippbereich durch das Blattfederpaket 30 gedämpft wird. Ein abruptes Abstoppen zum Einleiten der Umkehrbewegung entfällt bei der erfindungsgemäßen Vorrichtung. Soll die Dreh-Wippschaukel im reinen Drehbetrieb eingesetzt werden, muß der Wippbalken 2 in eine waagerechte Position gebracht werden, in der dann über den Betätigungshebel 38 das Metallblech 35 der Wipp-Sperreinrichtung nach oben geschwenkt wird. Der Wippbalken 2 kann nunmehr keine Wippbewegung in der Sperrstellung des Metallblechs 35 ausführen. Die Umfunktionierung von einem auf den anderen Spielbetrieb ist relativ problemlos und kann in Sekundenschnelle vollzogen werden.

Im folgenden wird anhand der Fig. 4 und 5 ein zweites Ausführungsbeispiel beschrieben. Für gleiche und ähnliche Bauteile werden identische Bezugsziffern verwendet. Es wird nur auf die Unterschiede zum ersten Ausführungsbeispiel eingegangen.

An die Unterseite des Wippbalkens 2 ist etwa in seiner Mitte rechtwinklig ein Dämpfungsarm 40 angeordnet, der bevorzugt mit dem Wippbalken 2 durch Kleben oder Schweißen verbunden ist. An den Innenseiten der U-Stege 22 des Wipplagerbocks 21 sind Führungsprofile 41 angeordnet. Die Führungsprofile 41 sind mit ihrer offenen Seite parallel zueinander ausgerichtet und mit ihrer geschlossenen Seite jeweils an einem U-Schenkel angebracht. Seitlich stehen die Führungsprofile 41 parallel zur Wippbalkenachse aus dem Wipplagerbock 21 hervor. Die Führungsprofile 41 sind an ihrem äußeren Ende jeweils mit einer Stützplatte 42 verschlossen. Zwischen den Stützplatten 42 und dem Dämpfungsarm 40 sind jeweils Schraubendruckfedern 43 von den Führungsprofile 41 umschlossen aufgenommen. Die Führungsprofile 41 weisen einen solchen Abstand zueinander auf, daß der Dämpfungsarm 40 sich ohneweiteres um die Wippachse 25 verschwenkbar bewegen kann. Die Schraubendruckfedern 43 sind jeweils bei waagerechtem Wippbalken 2 mit Spiel a zwischen Dämpfungsarm 40 und der Stützplatte 42 angeordnet, wodurch eine begrenzt freie Schwenkbewegung um 0,5-3° des Wippbalkens 2 erfolgen kann. An dem U-Steg 22 sind Halterungen 37 angeordnet, an denen ein rechteckförmiges Metallblech 35 parallel zur Wippbalkenachse schwenkbar angeordnet ist. Das Metallblech 35 ist mit einer Aussparung 44 versehen, die in der waagerechten Stellung des Wippbalkens 2 und in der Sperrstellung des Metallbleches 35 den Dämpfungsarm 40 aufnehmen kann.

Im folgenden wird kurz die Wirkungs- und Funktionsweise des zweiten Ausführungsbeispiels näher beschrieben.

Da die Schraubendruckfedern 43 mit Spiel zwischen Dämpfungsarm 40 und Stützplatte 42 eingebaut sind, kann wiederum ein anfängliches Wippen ohne Dämpfungswirkung erfolgen, jedoch nur um einige Winkelgrade (0,5-3°), bevor die Dämpfungswirkung der Schraubehdruckfedern 43 einsetzt. Die Dämpfungsart dieser Ausführungsform ist besonders robust und für extrem starken Spielgebrauch gut geeignet. Zum Erreichen einer reinen Drehbewegung, wird das Metallblech 35 der Wipp-Sperreinrichtung mit Hilfe des Betätigungshebels 38 von seiner waagerechten Lage in eine vertikale, den Dämpfungsarm 40 umfassende Stellung geschwenkt.

Im folgenden wird anhand der Fig. 6, 7 und 8 ein drittes Ausführungsbeispiel der erfindungsgemäßen Dreh-Wippschaukel beschrieben. Für gleiche und ähnliche Bauteile werden gleiche Bezugsziffern verwendet. Es wird nur auf die Unterschiede zum ersten Ausführungsbeispiel eingegangen.

Der Wipplagerbock 21 dieser Ausführungsform weist jeweils auf beiden Seiten an den U-Schenkel 23 schwenkbar angelenkte Schwenkteile 45 auf. Die Schwenkteile 45 erstrecken sich bei waagerechtem Wippbalken 2 in kleinem Abstand b zum Wippbalken 2 und parallel zur Wippbalkenachse. Auf den Auslegerarmen 33 sind schwenkbar Gas- oder Öldruck-Federdämpfer 46 angeordnet, die mit den Schwenkteilen 45 an ihrem anderen Ende ebenfalls schwenkbar verbunden sind. Dabei liegen die Anlenkpunkte an den Auslegerarmen 33 näher an dem Wipplagerbock 21 als die Anlenkpunkte der Gas-Öldruck-Federdämpfer 46 an den Schwenkteilen 45. Am Ende der Schwenkteile 45 befinden sich schräggestellte Anschlagplatten 47. Die Wipp-Sperreinrichtung dieser Ausführungsform weist einen schwenkbaren Sperrhebel 48 auf, der mit einer rechtigen Querschnittsform versehen ist. Der Sperrhebel 48 ist um einen Schwenkbolzen 49 schwenkbar angeordnet. Zur Erhöhung der Stabilität ist auf dem Wippbalken 2 unter dem Sperrhebel 48 eine Stützplatte 50 aufgeschweißt. Wie insbesondere in Fig. 8 zu sehen ist, weist der Sperrhebel 48 Federrasten 51 auf, die in entsprechende Einkerbungen 52 in der Stützplatte 50 eingreifbar sind. Die Einkerbungen 52 markieren jeweils die Position für die Wippbewegung freigebende Stellung und die Sperrstellung. Der Sperrhebel 48 ist so bemessen, daß seine Breite etwa der Breite des Wippbalkens 2 und seine Länge etwa der Breite des Wipplagerbockes 21 entspricht. Auf den Sperrhebel 48 ist eine Betätigungshülse 52 aufgeschweißt, in die der Betätigungshebel 38 senkrecht zur Hülsenachse eingeführt ist.

Im folgenden wird die Wirkungs- und Funktionsweise der dritten Ausführungsform näher erläutert.

Bei dieser Ausführungsform kommt nach einer anfänglich freien Wippbewegung um 0,5-3° der Wippbalken 2 einseitig mit einem Schwenkteil 45 in Berührung, wobei dann die auf das Schwenkteil 45 wirkende Kraft in den Gas- oder Öldruck-Federdämpfer 46 eingeleitet wird. Das Dämpfungsverhalten der Wippbewegung ist dann von der Kennlinie des verwendeten Gas- oder Öldruck-Federdämpfers 46 abhängig. Kommen bei einer heftigen Wippbewegung die als Endanschläge dienenden Luftfederbälge 34 zum Einsatz, so stoßen diese an den Anschlagplatten 47 der Schwenkteile 45 an. Die Anschlagplatten 47 weisen eine solche Neigung auf, daß ihre Anschlagfläche beim Aufsetzen auf die Luftfederbälge 34 nahezu waagerecht ausgerichtet ist. Soll bei dieser Ausführungsform nur eine reine Drehbewegung um die Drehachse 16 ausgeführt werden, muß mit Hilfe des Betätigungshebels 38 der Sperrhebel 48 von seiner den Breitenmaßen des Wippbalkens 2 angepaßten Stellung in die Sperrstellung geschwenkt werden. In der Sperrstellung liegen die Enden des Sperrhebels 48 auf den oberen Schmalseiten des U-förmigen Wipplagerbockes auf, wie insbesondere in Fig. 6 in gestrichelter Darstellung zu sehen ist. Der Sperrhebel 38 muß hierbei eine gewisse Breite oder einen gewissen seitlichen Abstand zur Wippachse 25 aufweisen, damit die Wippbewegung gesperrt ist. Für den Benutzer sind die wählbaren Funktionsstellungen zwischen reiner Dreh- und Dreh-Wippbewegung durch das entsprechende Einrasten der Federrasten 51 gekennzeichnet. Auch bei dieser Ausführung kann die Wipp-Sperreinrichtung in Sekundenschnelle in oder außer Funktion gesetzt werden.

Im folgenden wird anhand der Fig. 9 und 10 ein viertes Ausführungsbeispiel beschrieben. Für gleiche und ähnliche Bauteile werden identische Bezugsziffern verwendet. Es wird nur auf die Unterschiede zum ersten Ausführungsbeispiel eingegangen.

Bei diesem Ausführungsbeispiel sind Schraubenzugfedern 54 als Federspeicher eingesetzt. Das jeweilige untere Ende einer Schraubenzugfeder 54 ist jeweils an einer Stange 55 befestigt, die am unteren Ende der U-Schenkel 23 in der Nähe des U-Steges 22 angeordnet ist. Die Stange 55 ist parallel zur Wippachse 25 ausgerichtet und jeweils mit ihren Enden an den gegenüberliegenden U-Stegen 22 befestigt. Das obere Ende der Schraubenzugfedern 54 ist jeweils an einem Pendelstück 56 angelenkt, das wiederum gelenkig an einem an der Wippbalkenunterseite befestigten Lagerbock 57 schwenkbar angelenkt ist.

Im folgenden wird die Wirkungsweise dieses Auführungsbeispiels näher erläutert.

Die Länge der Pendelstücke 56 und die Länge der Schraubenzugfedern 54 sind so aufeinander abgestimmt, daß bei waagerecht stehendem Wippbalken 2 die Schraubenzugfedern 54 spannungsfrei sind. Jedoch wird bei einer nur geringen Schwenkung um 0,3 bis 3° des Wippbalkens die jeweils zugeordnete Schraubenzugfeder 54 unter Spannung gesetzt. Hierdurch ist, wie bei den vorangegangenen Ausführungsbeispielen auch, stets ein begrenzt kleiner freier Wippbereich zur Verfügung gestellt, der aber sofort nach dem Anwippen überschritten und die Wippbewegung somit gedämpft wird. Das Dämpfungsverhalten kann bei dieser Ausführungsform z.B. durch die Wahl der Schraubenzugfeder 54, die Wahl der Pendelstücklänge und die Position des Lagerbockes 57 beeinflußt werden. Auch bei dieser Ausführungsform kann die Wippbewegung gesperrt und eine reine Drehbewegung um die Drehachse 16 ausgeführt werden. Die hier verwendete Wipp-Sperreinrichtung funktioniert nach dem Prinzip des vorangegangenen Ausführungsbeispiels.

Mit Bezug auf die Figuren 6 und 7 ist noch auf eine Besonderheit hinzuweisen- Bei dem dort gezeigten Ausführungsbeispiel ist eine Bremseinrichtung vorgesehen, die eine auf dem Joch 11 aufgebrachte ringförmige Bremsscheibe 58 sowie an dem sich mit dem Wippbalken mitdrehenden U-förmigen Joch 23 angelenkte Bremshebel 59 umfaßt. Die Bremshebel 59 werden über Baudenzüge 61 betätigt, die sich an Widerlagern 60 abstützen. Die Baudenzüge 61 enden, wie in den Figuren nicht dargestellt ist, an den Haltegriffen der Sitze 3 und können dort einen ganz normalen Bremsgriff, wie er von Fahrrädern her bekannt ist, zur Betätigung aufweisen. Es sind insbegsamt vier Bremshebel 59 vorgesehen, so daß von jedem Sitz 3 aus die Drehbewegung der Schaukel gebremst werden kann. Diese Bremseinrichtung ist insbesondere dann sinnvoll, wenn die Dreh-Wippschaukel im reinen Karussellbetrieb betrieben wird. Kleineren Kindern ist es dann in aller Regel nicht möglich, den Wippbalken durch Aufsetzen der Füße auf dem Untergrund abzubremsen. Für diese Kinder ist die Bremseinrichtung wichtig, um das Karussell zum Absteigen anhalten zu können. Die in den Fig. 6 und 7 gezeigte Bremseinrichtung läßt sich bei allen Ausführungsbeispielen vorsehen.

## Patentansprüche

1. Dreh-Wippschaukel mit einem Wippbalken (2), einem ortsfesten Basisteil (1) und einem darauf um eine vertikale Drehachse (16) drehbaren Trägerteil (17), an welchem der Wippbalken (2) um eine horizontale Wippachse (25) schwenkbar angeordnet ist, wobei die Wippbewegung abbremsende, elastische Elemente vorgesehen sind, die als die bei der Wippbewegung frei werdende Bewegungsenergie speichernde Federspeicher ausgebildet sind, die sich einerseits an dem drehbaren Trägerteil (17) und andererseits an dem mitdrehenden Wippbalken (2) derart abstützen, daß die Federspeicher (17) erst nach einer begrenzt freien Schwenkung des Wippbalkens (2) um bereits wenige Winkelgrade ansprechen,
**dadurch gekennzeichnet,**
daß an dem Trägerteil (17) mit Abstand zur Wippachse (25) und mit Abstand über einer Aufstellfläche (A) dämpfende Endanschläge so angeordnet sind, daß das Abwärtsschwenken eines Wippbalkenendes über der Aufstellfläche (A) vollständig abgebremst ist, und daß der Wippbalken (2) zweifach so gekröpft ist, daß die Wippbalkenendabschnitte mit den Haltegriffen (4) und/oder Sitzen (3) in der unteren Endstellung der Wippbewegung annähernd waagerecht ausgerichtet sind.

2. Dreh-Wippschaukel nach Anspruch 1, **dadurch gkennzeichnet,** daß die Federspeicher nach einer freien Schwenkung von etwa 0,5-3°, vorzugsweise 1°, ansprechen.

3. Dreh-Wippschaukel nach Anspruch 1 oder 2, **dadurch gekennzeichnet,** daß die Federspeicher mit dem einen Ende im Abstand zur Wippachse (25) des Wippbalken (2) angeordnet sind.

4. Dreh-Wippschaukel nach Anspruch 3, **dadurch gekennzeichnet,** daß die Endanschläge als Luftfederbälge (34) ausgebildet sind, die auf an dem Trägerteil (17) befestigten Auslegerarmen (33) angeordnet sind.

5. Dreh-Wippschaukel nach Anspruch 1 bis 4, **dadurch gekennzeichnet,** daß das Trägerteil (17) als ein quer zur Wippachse (25) U-förmiger Wipplagerbock (21) ausgebildet ist und daß durch die nach oben geöffneten U-Schenkel (23), die aus dem Wippbalken (2) hervorstehenden Enden eines die Wippachse (25) bildenden Bolzens abgestützt sind.

6. Dreh-Wippschaukel nach einem der Ansprüche 1 bis 5, **dadurch gekennzeichnet,** daß die Federspeicher als ein parallel zur Längsachse des Wippbalkens (2) verlaufendes Blattfederpaket (30) ausgebildet sind, dessen freie Enden jeweils einem Wippbalkenende zugeordnet sind.

7. Dreh-Wippschaukel nach Anspruch 6, **dadurch gekennzeichnet,** daß eine längste, oberste, wippbalkenseitig konkav gekrümmte Blattfeder des Blattfederpakets (30) an ihren Enden jeweils eine mit dem Wippbalken (2) in Kontakt bringbare Laufrolle (32) aufweist.

8. Dreh-Wippschaukel nach Anspruch 6 oder 7, **dadurch gekennzeichnet,** daß das Blattfederpaket (30) im wesentlichen mittig zwischen den U-Schenkeln (23) auf der Innenseite des U-Steges (22) befestigt ist und beidseitig aus dem U-förmigen Wipplagerbock (21) hervorsteht.

9. Dreh-Wippschaukel nach Anspruch 1 bis 5, **dadurch gekennzeichnet,** daß die Federspeicher als im wesentlichen parallel zum Wippbalken angeordnete Schraubendruckfedern (43) ausgebildet sind, die jeweils mit Spiel (a) zwischen einer am Trägerteil (17) angeordneten Stützplatte (42) und einem gemeinsamen, rechtwinklig zur Wippachse (25) am Wippbalken (2) befestigten Dämpfungsarm (40) angeordnet sind.

10. Dreh-Wippschaukel nach Anspruch 9, **dadurch gekennzeichnet,** daß zwischen den U-Schenkeln (23) zwei Führungsprofile (41) zur Aufnahme der Schraubendruckfedern (43) angeordnet sind, die einen Spalt zum beweglichen Eingreifen des Dämpfungsarmes (40) aufweisen, und daß die Führungsprofile (41) an ihren Außenenden mit den Stützplatten (50) verschlossen sind.

11. Dreh-Wippschaukel nach einem der Ansprüche 1 bis 5, **dadurch gekennzeichnet,** daß die Federspeicher als Gas- oder Öldruck-Federdämpfer (46) ausgebildet sind, die jeweils einerseits mit dem Trägerteil (17) und andererseits mit einem mit dem Wippbalken (2) in Kontakt bringbaren, am Trägerteil (17) angelenkten Schwenkteil (45) verbunden sind.

12. Dreh-Wippschaukel nach Anspruch 11, **dadurch gekennzeichnet,** daß die Gas- oder Öldruck-Federdämpfer (46) mit dem unteren Ende jeweils an dem mit dem Trägerteil (17) verbundenen Auslegerarmen (33) angelenkt sind.

13. Dreh-Wippschaukel nach Anspruch 1 bis 5, **dadurch gekennzeichnet,** daß die Federspeicher als zwischen dem Trägerteil (17) und dem Wippbalken (2) angeordnete Schraubenzugfedern (54) ausgebildet sind, wobei jeweils das wippbalkenseitige Federende mit einem an einem Lagerbock (57) am Wippbalken (2) angelenkten Pendelstück (56) befestigt ist.

14. Dreh-Wippschaukel nach Anspruch 13, **dadurch gekennzeichnet,** daß jeweils das eine Ende der Schraubenzugfeder (54) an einer Stange (55) befestigt ist, die in der Nähe des U-Steges (22) mit beiden U-Schenkeln (23) verbunden ist.

15. Dreh-Wippschaukel nach Anspruch 1 bis 14**, dadurch gekennzeichnet,** daß eine Wipp-Sperreinrichtung vorgesehen ist, die aus einem flachen Metallblech (35) mit Rechteckform besteht, das mit einer längeren Kante um eine Achse schwenkbar an der Innenseite eines U-Schenkels (23) oder des U-Stegs (22) gelagert ist, und daß das Metallblech (35) in eine flache, die Wippbewegung freigebende und bei waagerechter Ruhestellung des Wippbalkens (2) in eine Hochkant, parallel zu den U-Schenkeln (23) verlaufende Sperrstellung schwenkbar ist.

16. Dreh-Wippschaukel nach Anspruch 15, **dadurch gekennzeichnet,** daß das flache Metallblech (35) der Wipp-Sperreinrichtung so bemessen ist, daß in der Sperrstellung die oben liegende lange Schmalseite des Metallblechs (35) an der Unterseite des Wippbalkens (2) angeordnet ist.

17. Dreh-Wippschaukel nach Anspruch 15, **dadurch gekennzeichnet,** daß das Metallblech (35) der Wipp-Sperreinrichtung im Bereich der hochschwenkbaren langen Schmalseite eine in der Sperrstellung das untere Ende des Dämpfungsarmes (40) aufnehmende Aussparung (44) aufweist.

18. Dreh-Wippschaukel nach Anspruch 1 bis 17, **dadurch gekennzeichnet,** daß die Wipp-Sperreinrichtung einen um eine auf den Wippbalken (2) vertikal angeordnete Achse (49) schwenkbaren Sperrhebel (48) aufweist, der bei der die Wippbewegung freigebenden Stellung mit seiner Längsachse in Wippbalkenachse und bei der Sperrstellung mit seiner Längsachse quer zur Wippbalkenachse ausgerichtet ist, wobei in der Sperrstellung der Sperrhebel (48) auf den Oberkanten der U-Schenkel (22) mit seitlichem Abstand zur Wippachse (25) aufgesetzt ist.

19. Dreh-Wippschaukel nach Anspruch 18, **dadurch gekennzeichnet,** daß der Sperrhebel (48) federgestützte Rasten (51) aufweist, die an einem entsprechenden Gegenstück (52) am Wippbalken (2) in der Sperrstellung oder der die Wippbewegung freigebenden Stellung einrastbar sind.

20. Dreh-Wippschaukel nach Anspruch 1 bis 19, **dadurch gekennzeichnet,** daß die Wipp-Sperreinrichtung einen Betätigungshebel (38) aufweist.

21. Dreh-Wippschaukel nach Anspruch 1 bis 20, **dadurch gekennzeichnet,** daß die Wippachse (25) durch den Wippbalkenschwerpunkt verläuft.

22. Dreh-Wippschaukel nach Anspruch 1 bis 21, **dadurch gekennzeichnet,** daß in den Wippbalken (2) koaxial zu seiner Wippachse (25) ein Tragrohr (26) eingesetzt ist, in dem eine Gleitlagerbuchse aufgenommen und auf der bolzenartigen Wippachse (25) drehbar gelagert ist.

23. Dreh-Wippschaukel nach Anspruch 1 bis 22, **dadurch gekennzeichnet,** daß das Basisteil (1) in Abstand voneinander in eine Aufstellfläche (A) eingelassene lotrecht verlaufende rohrförmige Hohlprofile (9, 10) aufweist, deren obere Enden mittels eines waagerecht angeordneten Jochs (11) verbunden sind.

24. Dreh-Wippschaukel nach Anspruch 1 bis 23, **dadurch gekennzeichnet,** daß die rohrförmigen Hohlprofile (9, 10) aus zweiteilig, teleskopartig ineinanderschiebbaren Einzelprofilen (9, 10) bestehen, wobei jeweils das größere Einzelprofil (9) in die Aufstellfläche (A) eingelassen ist und am oberen Ende ein Querloch (13) aufweist, während das jeweils kleinere Einzelprofil (10) in Lotrichtung verschiebbar im größeren Einzelprofil (9) aufgenommen ist, am oberen Ende mit dem Joch (11) verbunden ist und über seiner Länge in Abständen Querlöcher (12) aufweist, die in bestimmten Höhenlagen in Korrespondenz mit dem Querloch (13) des größeren Einzelprofils (9) einstellbar sind und daß ein durch die korrespondierenden Querlöcher (12, 13) beider Einzelprofile (9, 10) einsteckbarer Arretierungsstift (14) zur Fixierung der jeweils eingestellten Höhe des kleinen Einzelprofils (10) vorgesehen ist.

25. Dreh-Wippschaukel nach Anspruch 1 bis 24, **dadurch gekennzeichnet,** daß die Drehachse (16) des Trägerteils (17) im wesentlichen senkrecht zur Wippachse (25), mittig am U-Steg (22) und an der Außenseite des U-Steges (22) hervorstehend angeordnet und an einer Lagerstelle (15) am Joch (11) des Basisteils (1) axial und radial gelagert ist.

26. Dreh-Wippschaukel nach Anspruch 1 bis 25, **dadurch gekennzeichnet,** daß der Wipplagerbock (21) einschließlich dem mittleren Teil des Wippbalkens (2) und mindestens einen Teil der Federspeicher von einer im Querschnitt annähernd U-förmigen Abdeckhaube (39) mit nach unten weisenden U-Schenkeln abgedeckt ist.

27. Dreh-Wippschaukel nach Anspruch 1 bis 26, **dadurch gekennzeichnet,** daß auf der Oberseite des Wippbalkens (2) Haltegriffe (4) und/oder Sitze (3) angeordnet sind.

28. Dreh-Wippschaukel nach einem der Ansprüche 1 bis 27, **dadurch gekennzeichnet,** daß eine Bremseinrichtung zum Bremsen der Drehbewegung um die vertikale Drehachse (16) vorgesehen ist, die eine auf dem Joch (11) aufgebrachte ringförmige Bremsscheibe (58) und an den sich mit dem Wippbalken (2) mitdrehenden U-Schenkeln (23) angelenkte Bremshebel (59) umfaßt.

29. Dreh-Wippschaukel nach einem der Ansprüche 1 bis 28, **dadurch gekennzeichnet,** daß die Bremshebel (59) über Baudenzüge (61) betätigbar sind, die sich an Widerlagern (60) abstützen und jeweils einen an den Haltegriffen (4) der Sitze (3) angeordneten Bremsgriff aufweisen.

## Claims

1. Rotary see-saw with a rocker beam (2), a fixed base part (1) and on it a bearer part (17) rotatable about a vertical rotation axle (16) on which the rocker beam is arranged pivotably about a horizontal rocker axle (25), wherein elastic elements braking the rocking motion are provided which are constructed as the loaded springs storing kinetic energy released during the rocking motion and which are supported at one end on the rotatable bearer part (17) and at the other end on the co-rotating rocker beam (2) in such a way that the loaded springs respond only after a limited free turning movement of the rocker beam (2) by already a few degrees of angle,
**characterised in that**
on the bearer part (17) at a distance to the rocker axle (25) and at a distance over a set-up surface (A) damping end limit stops are arranged so that the downwards pivoting of an end of the rocker beam over the set-up surface (A) is completely braked and that the rocker beam (2) is two-throw cranked so that the end sections of the rocker beam with the hand grips (4) and/or seats (3) is oriented approximately horizontally in the lower end position of the rocking motion.

2. Rotary see-saw according to claim 1, **characterised in that** the loaded springs respond after a free turning motion of approximately 0.5-3°, preferably 1°.

3. Rotary see-saw according to claim 1 or 2, **characterised in that** the loaded springs are arranged with one end at a distance from the rocker axle (25) of the rocker beam (2).

4. Rotary see-saw according to claim 3, **characterised in that** the end limit stops are constructed as pneumatic cushioning bellows (34) which are arranged on boom arms (33) fastened on the bearer part (17).

5. Rotary see-saw according to claim 1, **characterised in that** the bearer part (17) is constructed as a U-shaped rocker bearing block (21) transverse to the rocker axle (25) and that the ends of a bolt forming the rocker axle (25) projecting from the rocker beam (2) are supported by upwardly open U-limbs (23).

6. Rotary see-saw according to claim 1 to 5, **characterised in that** the loaded springs are constructed as a leaf spring pack (30), extending parallel to the longitudinal axis of the rocker beam (2), whose free ends are each associated with an end of the rocker beam.

7. Rotary see-Saw according to claim 6, **characterised in that** a longest, uppermost, concavely curved leaf spring of the leaf spring pack (30) on the rocker beam side comprises at each of its ends a running roller (32) which can be brought into contact with the rocker beam (2).

8. Rotary see-saw according to claim 6 or 7, **characterised in that** the leaf spring pack (30) is fastened essentially centrally between the U-limbs (23) on the inside of the U-crosspiece (22) and projects on both sides from the U-shaped rocker bearing block (21).

9. Rotary see-saw according to claim 1 to 5, **characterised in that** the loaded springs are constructed as coiled compression springs (43) which are arranged essentially parallel to the rocker beam and which are each arranged with play (a) between a support plate (42) arranged on the bearer part (17) and a common damping arm (40) fastened at right angles to the rocker axle (25) on the rocker beam (2).

10. Rotary see-saw according to claim 9, **characterised in that** arranged between the U-limbs (23) are two guide sections (41) for receiving the coiled compression springs (43) which comprise a gap for the movable engagement of the damping arm (40) and that the guide sections (41) are closed at their outer ends by the support plates (50).

11. Rotary see-saw according to claim 1 to 5, **characterised in that** the loaded springs are constructed as gas-pressure or oil-pressure concussion springs (46) which are each connected at one end to the bearer part (17) and at the other end to a pivot part (45) hinged on the bearer part (17) which can be brought into contact with the rocker beam (2).

12. Rotary see-saw according to claim 11, **characterised in that** the gas-pressure or oil-pressure concussion springs (46) are each hinged by the lower end on boom arms (33) connected to the bearer part (17).

13. Rotary see-saw according to claim 1 to 5, **characterised in that** the loaded springs are constructed as coiled tension springs (54) arranged between the bearer part (17) and the rocker beam (2), wherein each spring end on the rocker beam side is fastened to a swinging member (56) hinged on a bearing block (57) on the rocker beam (2).

14. Rotary see-saw according to claim 13, **characterised in that** one end of each of the coiled tension springs (54) is fastened on a rod (55) which is connected in the vicinity of the U-crosspiece (22) to both U-limbs (23).

15. Rotary see-saw according to claim 1 to 14, **characterised in that** a rocker locking device is provided which consists of a rectangularly shaped flat metal plate (35) which is mounted on the inside of a U-limb (23) or of the U-crosspiece (22) by a longer edge pivotably about an axis and that the metal plate (35) is pivotable into a flat position releasing the rocking motion and, when the rocker beam (2) is in a horizontal rest position, edgewise into a locking position extending parallel to the U-limbs (23).

16. Rotary see-saw according to claim 15, **characterised in** **that** the flat metal plate (35) of the rocker locking device is so dimensioned that in the locking position the upper, long narrow side of the metal plate (35) is arranged on the underside of the rocker beam (2).

17. Rotary see-saw according to claim 15, **characterised in that** the metal plate (35) of the rocker locking device comprises an opening (44) in the region of the upwardly pivotable, long narrow side receiving the lower end of the damping arm (40) in the locking position.

18. Rotary see-saw according to claim 1 to 17, **characterised in that** the rocker locking device comprises a locking lever (48), pivotable about an axle (49) arranged vertically on the rocker beam (2), which, in the position releasing the rocking motion, is oriented with its longitudinal axis in the rocker beam axis and, in the locking position, is oriented with its longitudinal axis transverse to the rocker beam axis, wherein in the locking position, the locking lever (48) is set up on the upper edges of the U-limbs (22) at a lateral distance to the rocker axle (25).

19. Rotary see-saw according to claim 18, **characterised in that** the locking lever (48) comprises spring-supported catches (51) which can be engaged in the locking position or in the position releasing the rocking motion on a corresponding counterpart (52).

20. Rotary see-saw according to claim 1 to 19, **characterised in that** the rocker locking device comprises an actuating lever (38).

21. Rotary see-saw according to claim 1 to 20, **characterised in that** the rocker axle (25) extends through the centre of gravity of the rocker beam.

22. Rotary see-saw according to claim 1 to 21, **characterised in that** in the rocker beam (2), coaxially to its rocker axle (25), a support tube (26) is inserted in which a journal-bearing bushing is received and mounted rotatably on the bolt-like rocker axle (25).

23. Rotary see-saw according to claim 1 to 22, **characterised in that** the base part (1) comprises tubular hollow sections (9, 10), extending at a distance from one another and sunk in a set-up area (A), whose upper ends are connected by means of a horizontally arranged yoke (11).

24. Rotary see-saw according to claim 1 to 23, **characterised in that** the tubular hollow profiles (9, 10) consist of two-part single sections (9, 10) capable of being pushed into one another telescopically, wherein each larger single section (9) is sunk in the set-up area (A) and comprises a transverse hole (13) at the upper end, while each smaller single section (10) is received displaceably in the vertical direction in the larger single section (9), is connected at the upper end to the yoke (11), and comprises transverse holes (12) at intervals over its length which can be set in particular height positions to correspond with the transverse hole (13) of the larger single section (9) and that for fixing the respectively set height of the small single section (10), a retaining pin which can be inserted through the corresponding transverse holes (12, 13) of both single sections (9, 10) is provided.

25. Rotary see-saw according to claim 1 to 24, **characterised in that** the rotation axle (16) of the bearer part (17) is arranged essentially vertically to the rocker axle (25), centrally on the U-crosspiece (22) and projecting on the outside of the U-crosspiece (22) and mounted axially and radially on a bearing position (15) on the yoke (11) of the base part (1).

26. Rotary see-saw according to claim 1 to 25, **characterised in that** the rocker bearing block (21) including the central part of the rocker beam (2) and at least a part of the loaded spring is covered by a covering hood (39) with a nearly U-shaped cross section and with downwardly pointing U-limbs.

27. Rotary see-saw according to claim 1 to 26, **characterised in that** hand grips (4) and/or seats (3) are arranged on the upper side of the rocker beam (2).

28. Rotary see-saw according to claim 1 to 27, **characterised in that** a braking device for braking the rotary motion about the vertical rotation axis (16) is provided which comprises an annular brake disc (58) attached on the yoke (11) and a brake lever (59) hinged on the U-limbs (23) rotating along with the rocker beam (2).

29. Rotary see-saw according to claim 1 to 28, **characterised in that** the brake levers (59) can be actuated via communicating pulls (61) which are supported on the piers (60) and comprise in each case a brake grip arranged on the hand grips (4) of the seats (3).

## Revendications

1. Balançoire tournante avec une poutre à bascule (2), une partie de base fixe (1) et une partie support (17) y tournant autour d'un axe de rotation vertical (16), sur laquelle est disposée la poutre à bascule (2), pivotante autour d'un axe de bascule (25) horizontal, des éléments élastiques et ralentissant le mouvement de bascule étant prévus qui se présentent sous la forme d'accumulateurs d'énergie à ressort se libérant lors du mouvement de bascule, qui s'appuient d'une part sur la partie support (17) tournante et d'autre part sur la poutre à bascule (2) tournant en même temps, de telle manière que les accumulateurs à ressort (17) ne réagissent qu'après un pivotement libre et limitée de la poutre à bascule (2) de quelques degrés d'angle déjà, caractérisée ence que
sur la partie support (17), à distance de l'axe de bascule et à distance au-dessus d'une surface de montage (A), des butées finales amortissantes sont disposées de telle façon que le pivotement vers le bas d'une extrémité de la poutre à bascule au-dessus de la surface de montage soit complètement ralenti et en ce que la poutre à bascule (2) est coudée deux fois de manière que les sections finales de la poutre à bascule avec les poignées de maintien (4) et/ou les sièges (3) soient orientées approximativement horizontalement dans la position finale inférieure du mouvement de bascule.

2. Balançoire tournante selon la revendication 1, caractérisée en ce que les accumulateurs à ressorts réagissent après un pivotement libre d'environ 0,5 à 3°, de préférence 1°.

3. Balançoire tournante selon la revendication 1 ou 2, caractérisée en ce que les accumulateurs à ressorts sont disposés avec une extrémité à distance de l'axe de bascule (25) de la poutre à bascule (2).

4. Balançoire tournante selon la revendication 3, caractérisé en ce que les butées finales se présentent sous la forme de soufflets à coussin d'air (34) qui sont disposés sur des bras de flèche (33) fixés sur la partie support (17).

5. Balançoire tournante selon l'une quelconque des revendications 1 à 4, caractérisée en ce que la partie support (17) se présente sous la forme d'un support de bascule (21) en forme de U et transversal à l'axe de bascule (25) et en ce que, les extrémités dépassant de la poutre à bascule (2) d'un boulon formant l'axe de bascule (25), sont supportées par les flancs latéraux en U (23) ouverts vers le haut.

6. Balançoire tournante selon l'une quelconque des revendications 1 à 5, caractérisé en ce que les accumulateurs à ressorts se présentent sous la forme d'un paquet de ressorts à lames (30) parallèles à l'axe longitudinal de la poutre à bascule (2) dont les extrémités libres sont associées respectivement à une extrémité de la poutre à bascule.

7. Balançoire tournante selon la revendication 6, caractérisée en ce qu'un ressort à lames le plus long, le plus en haut, à courbure concave du côté de la poutre à bascule, du paquet de ressorts à lames (30) présente sur ses extrémités respectivement un galet de roulement (32) qui peut être amené en contact avec la poutre à bascule (2).

8. Balançoire tournante selon la revendication 6 ou 7, caractérisée en ce que le paquet de ressorts à lames est fixé sensiblement au centre entre les flancs latéraux en U (23) sur la face interne de la barrette en U (22) et dépasse des deux côtés du support de bascule en U (21).

9. Balançoire tournante selon l'une quelconque des revendications 1 à 5, caractérisée en ce que les accumulateurs à ressorts se présentent sous la forme de ressorts hélicoïdaux de compression disposés sensiblement parallèlement à la poutre à bascule, ressorts qui sont disposés respectivement avec du jeu (a) entre une plaque d'appui disposée sur la partie support (17) et un bras d'amortissement (40) commun et fixé perpendiculairement à l'axe de bascule (25) sur la poutre de bascule (2).

10. Balançoire tournante selon la revendication 9, caractérisée en ce qu'entre les flancs latéraux en U (23) sont disposés deux profilés de guidage (41) pour la réception des ressorts hélicoïdaux de compression (43) qui présentent une fente pour l'engrènement mobile du bras d'amortissement, et en ce que les profilés de guidage (41) sont fermés sur leurs extrémités extérieures par les plaques d'appui (50)

11. Balançoire tournante selon l'une quelconque des revendications 1 à 5, caractérisée en ce que les accumulateurs à ressorts sont réalisés comme des amortisseurs avec suspension à pression de gaz ou d'huile (46) qui sont reliés respectivement d'une part à la partie support (17) et d'autre part à une partie pivotante (45) qui peut être mise en contact avec la poutre à bascule (2) et est articulée sur la partie support (17).

12. Balançoire tournante selon la revendication 11, caractérisée en ce que les amortisseurs avec suspension à pression de gaz ou d'huile (46) sont articulés avec l'extrémité inférieure respectivement sur les bras de flèche (33) reliés à la partie support (17).

13. Balançoire tournante selon la revendication 13, caractérisée en ce que les accumulateurs à ressorts se présentent sous la forme de ressorts hélicoïdaux de traction disposés entre la partie support (17) et la poutre à bascule (2), l'extrémité du ressort côté poutre à bascule étant respectivement fixée avec une pièce pendulaire (56) articulée sur un support (57) sur la poutre à bascule (2)

14. Balançoire tournante selon la revendication 13, caractérisée en ce que respectivement une extrémité du ressort hélicoïdal de traction (54) est fixée sur une tige (55) qui est reliée à proximité de la barrette en U (22) aux deux flancs latéraux en U (23).

15. Balançoire tournante selon l'une quelconque des revendications 1 à 14, caractérisée en ce qu'on prévoit un dispositif de blocage de bascule comprenant une tôle métallique (35) plate de forme rectangulaire qui est logée avec un bord plus long de façon à pouvoir pivoter autour d'un axe sur la face intérieure d'un flanc latéral en U (23) ou de la barrette en U (22), et en ce que la tôle métallique (35) peut être basculée dans une position à plat libérant le mouvement de bascule, et, lorsque la poutre à bascule (2) est en position de repos horizontale, dans une position de blocage debout et parallèle aux flancs latéraux en U (23).

16. Balançoire tournante selon la revendication 15, caractérisée en ce que la tôle métallique (35) plate du système de blocage de bascule est conçue de telle façon que le côté étroit long et situé en haut de la tôle métallique (35) soit disposé sur le dessous de la poutre à bascule (2).

17. Balançoire tournante selon la revendication 15, caractérisée en ce que la tôle métallique (35) du système de blocage de bascule présente dans la zone du côté étroit long et pivotant vers le haut un évidement (44) qui reçoit l'extrémité inférieure du bras d'amortissement (40) dans la position de blocage.

18. Balançoire tournante selon l'une quelconque des revendications 1 à 17, caractérisée en ce que le système de blocage de bascule présente un levier de blocage (48) pouvant pivoter autour d'un axe (49) disposé verticalement sur la poutre à bascule (2), levier qui est orienté avec son axe longitudinal dans l'axe de la poutre à bascule avec la position libérant le mouvement de bascule et avec son axe longitudinal transversalement à l'axe de la poutre à bascule avec la position de blocage, le levier de blocage (48) étant posé en position de blocage sur les bords supérieurs des flancs latéraux en U (22) à distance latérale de l'axe de bascule.

19. Balançoire tournante selon la revendication 18, caractérisée en ce que le levier de blocage (48) présente des encoches (51) soutenues par un ressort qui peuvent venir s'encliqueter sur une pièce appropriée (52) faisant le pendant sur la poutre à bascule (2) dans la position de blocage ou dans la position libérant le mouvement de bascule.

20. Balançoire tournante selon l'une quelconque des revendications 1 à 19, caractérisée en ce que le système de blocage de bascule présente un levier de commande (38).

21. Balançoire tournante selon l'une quelconque des revendications 1 à 20, caractérisée en ce que l'axe de bascule (25) passe par le centre de gravité de la poutre à bascule.

22. Balançoire tournante selon l'une quelconque des revendications 1 à 21, caractérisée en ce qu'on insère dans la poutre à bascule (2), de manière coaxiale à son axe de bascule (25), un tube porteur (26) dans lequel est réceptionné un coussinet lisse monté de façon à pouvoir tourner sur l'axe de bascule (25) du type boulon.

23. Balançoire tournante selon l'une quelconque des revendications 1 à 22, caractérisée en ce que la partie de base (1) présente des profilés creux (9, 10) emboîtés à distance les uns des autres dans une surface de montage (A), perpendiculaires et en forme de tube, dont les extrémités supérieures sont reliées au moyen d'un joug (11) disposé horizontalement.

24. Balançoire tournante selon l'une quelconque des revendications 1 à 23, caractérisée en ce que les profilés creux (9, 10) en forme de tube comprennent des profilés individuels (9, 10) en deux parties et emboîtables de façon télescopique, le plus grand profilé individuel (9) étant respectivement introduit dans la surface de montage (A) et présentant un trou transversal (13) sur l'extrémité supérieure, tandis que le profilé individuel respectivement plus petit (10) est logé dans le profilé individuel plus grand (9) de façon coulissante dans le sens vertical, est relié au joug (11) à l'extrémité supérieure et présente sur sa longueur à intervalles des trous transversaux (12) qui peuvent être réglés à certaines hauteurs en correspondance avec le trou transversal (13) du profilé individuel (9) plus grand et en ce que, pour fixer la hauteur respectivement ajustée du petit profilé individuel (10), il est prévu une goupille d'arrêt (14) enfichable par les trous transversaux (12, 13) correspondants des deux profilés individuels (9, 10)

25. Balançoire tournante selon l'une quelconque des revendications 1 à 24, caractérisée en ce que l'axe de rotation (16) de la partie support (17) est disposé sensiblement perpendiculairement à l'axe de bascule (25), au centre de la barrette en U (22) et débordant sur la face externe de la barrette en U (22) et repose dans le sens axial et le sens radial sur un point d'appui (15) sur le joug (11) de la partie de base (1).

26. Balançoire tournante selon l'une quelconque des revendications 1 à 25, caractérisée en ce que le support de bascule (21), y compris la partie moyenne de la poutre à bascule (2) et au moins une partie d'accumulateur à ressort, est recouvert par un capot (39) approximativement en U dans la section avec des flancs latéraux en U dirigés vers le bas.

27. Balançoire tournante selon l'une quelconque des revendications 1 à 26, caractérisée en ce que des poignées de maintien (4) et/ou des sièges (3) sont disposés sur la face supérieure de la poutre à bascule (2).

28. Balançoire tournante selon l'une quelconque des revendications 1 à 27, caractérisée en ce qu'il est prévu un système de frein pour le freinage du mouvement de rotation autour de l'axe de rotation (16) vertical qui comprend un disque de frein (58) de forme annulaire appliqué sur le joug (11) et des leviers de frein (59) articulés sur les flancs latéraux en U (23) tournant avec la poutre à bascule (2).

29. Balançoire tournante selon l'une quelconque des revendications 1 à 28, caractérisée en ce que les leviers de frein (59) peuvent être actionnés au moyen de câbles (61) qui s'appuient sur des butées (60) et présentent respectivement une poignée de frein disposée sur les poignées de maintien (4) des sièges (3).
